# EUROPÄISCHE PATENTANMELDUNG

(11) **EP 2 724 980 A1**
(43) Veröffentlichungstag der Anmeldung: **30.04.2014**
(21) Anmeldenummer: 13185948.0
(22) Anmeldetag: 25.09.2013
(51) Int. Cl.: B67D 7/42

(54) **Befüllvorrichtung**

(30) Priorität: 23.10.2012 DE 102012020751
(71) Anmelder: Reuss, Marko, 06493 Harzgerode (DE)
(72) Erfinder: Reuss, Marko, 06493 Harzgerode (DE)
(74) Vertreter: Gulde & Partner

(57) **Zusammenfassung**

Die Erfindung geht aus von einer Befüllvorrichtung zum Befüllen eines Behältnisses mit Flüssigkeiten, die ein rohrförmiges Ventilgehäuse mit einem Durchflusskanal sowie ein innerhalb des Ventilgehäuses und an einem Ventilgehäuseende angeordnetes Tellerventil zur Regulierung des Durchflusskanals umfasst. Die Vorrichtung zeichnet sich dadurch aus, dass das ein Schaft des Tellerventils beweglich in einer Ventilführungshülse gelagert ist. Eine die Ventilführungshülse umschließende, zwischen einem Federanschlag und einer Federhaltescheibe vorgespannte Druckfeder ist so angeordnet, dass durch die angreifende Federkraft eine Ventilscheibe des Tellerventils eine Durchflussöffnung des Ventilgehäuses dicht verschließt. Ein Ventilhub des Tellerventils ist durch den Abstand der Federhaltescheibe zu einem Anschlag der Ventilführungshülse vorgegeben. Der Schaft des Tellerventils ist über eine Hebelwelle mit einer gegen die Federkraft wirkende Kraft beaufschlagbar. Die Hebelwelle ist außerhalb des Ventilgehäuses mit einem Betätigungshebel verbunden, wobei der Betätigungshebel beweglich gelagert ist, derart dass sich der Betätigungshebel beim Öffnen des Tellerventils vom Ventilgehäuseende wegbewegt.

## Beschreibung

Die Erfindung betrifft eine Befüllvorrichtung zum Befüllen eines Behältnisses mit Flüssigkeiten. Sie betrifft insbesondere eine Befüllvorrichtung für Behältnisse mit nicht leicht zugänglichen Befüllöffnungen für Betriebsstoffe von Fahrzeugen und mobilen Motorgeräten.

### Stand der Technik und Hintergrund der Erfindung

Bekannt ist eine solche Befüllvorrichtung insbesondere für Kraft- und Schmierstoffe zum Betanken von Fahrzeugen und mobilen Motorgeräten, welche im wesentlichen aus zwei teleskopisch verschiebbaren Hülsen besteht, wobei die innere Hülse an ihrem äußeren Ende einen Ventilteller aufweist und die andere äußere Hülse als beweglicher, federbelasteter Ventilsitz ausgebildet ist.

Nachteilig ist daran, dass eine relativ große Axialbewegung zum Öffnen des Ventils erforderlich ist und diese Vorrichtung relativ lang ist, was die Handhabung erschwert. Bei einem außermittigen Aufsetzen dieser Befüllvorrichtung auf ein zu befüllendes Behältnis können sich die Hülsen verkanten, was wiederum zu einer gesteigerten Schwergängigkeit bei der Handhabung führt. Zur Vermeidung dieses Mangels ist zwar eine noch längere Hülsenausführung möglich, was aber einen erhöhten Materialeinsatz erfordert und auch die Handhabung gerade bei beengten Einbauverhältnissen von zu befüllenden Behältnissen weiter beeinträchtigt (DE 102 38 752 B4).

Aufgabe der Erfindung ist es, eine Befüllvorrichtung, insbesondere für die Befüllung von Flüssigkeitsbehältnissen an Kraftfahrzeugen, zu schaffen, welche mit geringem Aufwand herstellbar ist, welche eine hohe Funktionssicherheit aufweist, welche leicht handhabbar ist und damit auch für den unprofessionellen allgemeinen Alltagsgebrauch geeignet ist.

### Zusammenfassung der Erfindung

Erfindungsgemäß wird die Aufgabe durch die Merkmale des Anspruchs 1 gelöst. Die Erfindung geht aus von einer Befüllvorrichtung zum Befüllen eines Behältnisses mit Flüssigkeiten, die ein rohrförmiges Ventilgehäuse mit einem Durchflusskanal sowie ein innerhalb des Ventilgehäuses und an einem Ventilgehäuseende angeordnetes Tellerventil zur Regulierung des Durchflusskanals umfasst. Die Vorrichtung zeichnet sich dadurch aus, dass das ein Schaft des Tellerventils beweglich in einer Ventilführungshülse gelagert ist. Eine die Ventilführungshülse umschließende, zwischen einem Federanschlag und einer Federhaltescheibe vorgespannte Druckfeder ist so angeordnet, dass durch die angreifende Federkraft eine Ventilscheibe des Tellerventils eine Durchflussöffnung des Ventilgehäuses dicht verschließt. Ein Ventilhub des Tellerventils ist durch den Abstand der Federhaltescheibe zu einem Anschlag der Ventilführungshülse vorgegeben. Der Schaft des Tellerventils ist über eine Hebelwelle mit einer gegen die Federkraft wirkende Kraft beaufschlagbar. Die Hebelwelle ist außerhalb des Ventilgehäuses mit einem Betätigungshebel verbunden, wobei der Betätigungshebel beweglich gelagert ist, derart dass sich der Betätigungshebel beim Öffnen des Tellerventils vom Ventilgehäuseende wegbewegt.

Innerhalb des Ventilgehäuses ist demnach eine Ventilführungshülse mit ihrem darin beweglichen Schaft des Tellerventils und einer die Ventilführungshülse umschließende, zwischen einem Federanschlag und einer Federhaltescheibe, vorgespannte Druckfeder so angeordnet, dass die Ventilscheibe des Tellerventils die Auslauföffnung des Ventilgehäuses dicht verschließt. Beispielsweise ist einerseits innerhalb des Ventilgehäuses ein Hebel einer quer zum Schaft des Tellerventils angeordneten Hebelwelle an der Kontaktfläche des Schafts des Tellerventils anliegend befindlich und andererseits außerhalb des Ventilgehäuses die Hebelwelle mittels eines damit verdrehfest verbundenen, zweiseitig gelagerten Betätigungshebels verbunden.

Die Hebelwelle kann zum Äußeren des Ventilgehäuses mittels einer Radialdichtung abgedichtet sein. Ein Entlüftungsrohr reicht bis nahe an die Innenseite der Ventilscheibe des Tellerventils heran, insbesondere ist vorzugsweise das Entlüftungsrohr innerhalb des Ventilgehäuses angeordnet und die Ventilscheibe des Tellerventils verschließt eine Luftdurchlassöffnung des Ventilgehäuses im geschlossenen Zustand ebenfalls dicht .

Das Befüllvorrichtungsgehäuse ist zylindrisch ausgebildet und so bemessen, dass ein Auslaufstutzen derselben passgerecht zu den gängigen Befüllöffnungen ist.

Die erfindungsgemäße Befüllvorrichtung ist auch an schwerzugängliche Befüllöffnungen ohne Flüssigkeitsverlust heranführbar, weil das Tellerventil erst bei Betätigung des Betätigungshebels durch den Rand der Befüllöffnung öffnet.

Der Befüllvorgang mit dem Zufluss von Befüllflüssigkeit wird mittels der unmittelbar am Ventilteller befindlichen Öffnung des Entlüftungsrohrs selbsttätig unterbrochen, sobald der Flüssigkeitsspiegel des zu befüllenden Behältnisses den Ventilteller erreicht. Infolge des dadurch unterbundenen Druckausgleichs über das Entlüftungsrohr fließt auch bei noch geöffnetem Ventil keine weitere Flüssigkeit aus. Die erfindungsgemäße Befüllvorrichtung besteht vorzugsweise im Wesentlichen aus Kunststoffformteilen und ist damit kostengünstig herstellbar. Sie eignet sich aufgrund ihres geringen Gewichts, ihrer hohen Funktionssicherheit und ihrer leichten Handhabbarkeit insbesondere zum Befüllen von in Fahrzeugen und Motorgeräten fest installierten Behältnissen für Kühlwasser sowie Scheiben- und Scheinwerferreinigungswasser.

Die Befüllvorrichtung ist mittels eines geeigneten Adapters und/oder einer Schlauchverbindung variabel für die Verwendung mit unterschiedlichen Vorratsbehältern geeignet.

### Kurzbeschreibung der Figuren

Nachstehend wird die Erfindung an einem Ausführungsbeispiel erläutert. Es zeigen:
Fig. 1 die Befüllvorrichtung im Querschnitt in geschlossenem Zustand;
Fig. 2 die Befüllvorrichtung in perspektivischer Ansicht;
Fig. 3 die Befüllvorrichtung in Explosivdarstellung;
Fig. 4 die Befüllvorrichtung im Querschnitt um 90° versetzt bei geöffnetem Zustand;
Fig. 5 die Befüllvorrichtung im Querschnitt um 90° versetzt im geschlossenen Zustand; und
Fig. 6 die Befüllvorrichtung im Querschnitt in geöffnetem Zustand.

### Detaillierte Beschreibung der Erfindung

### Ausführungsbeispiel

Die Befüllvorrichtung umfasst ein rohrförmiges Ventilgehäuse 6, das einen Durchflusskanal 8 für Flüssigkeit ausbildet. Beispielsweise zum Befüllen eines im Motorraum eines Kraftfahrzeuges an schwierig zugänglicher Position befindlichen Waschwasserbehälters wird die Befüllvorrichtung mit einem Schlauchanschluss 11 sowie einem Schlauchanschlussendanschlag 12 über einen Schlauch mit einem Waschwasservorratskanister verbunden. Dieses Ende des Ventilgehäuses 6 bildet somit einen Schlauchstutzen 17 aus. Ein Tellerventil 7 verschließt einen durch das Ventilgehäuse 6 vorgegebenen Durchflusskanal 8 am einem dem Schlauchstutzen 17 gegenüberliegenden Ventilgehäuseende 16. Dazu liegt im geschlossenen Zustand eine Ventilscheibe 30 des Tellerventils 7 dichtend an einer Durchflussöffnung 9 für die Flüssigkeit. Eine zum Verschluss der Durchflussöffnung 9 notwendige Anpresskraft wird mittels einer Druckfeder 3 bereitgestellt.

Das Tellerventil 7 weist einen Schaft 32 auf, der beweglich in einer Ventilführungshülse 24 gelagert ist. Die vorgespannte Druckfeder 3 umschließt diese Ventilführungshülse 24 und sitzt mit einem Ende auf einem Federanschlag 19 des Ventilgehäuses 6 und findet mit ihrem anderen Ende ihren Anschlag an einer Federhaltescheibe 2, welche sich in einer Haltescheibennut 18 des Schafts 32 befindet. Ein Ventilhub ergibt sich durch den Abstand zwischen Anschlag 13 der Ventilführungshülse 24 und der Federhaltescheibe 2.

Sobald der Ventilgehäusestutzen in die Befüllöffnung eingeführt ist und ein Betätigungshebel 4 den Rand der Befüllöffnung kontaktiert, wird über eine mit diesem verbundene Hebelwelle 5 und über eine Kontaktfläche 14, das Tellerventil 7 betätigt und geöffnet, so dass die Befüllung beginnt. Mittels eines Entlüftungsrohrs 1 wird ein Druckausgleich zum Vorratsbehälter hergestellt.

Die Hebelwelle 5 (hier eine Exzenterwelle), die im Ventilgehäuse 6 gelagert ist, ist mit der Radialdichtung 15 nach außen abgedichtet.

Der Flüssigkeitsstrom durch den Durchflusskanal 8 endet, wenn der Flüssigkeitsspiegel im Waschwasserbehälter eine Luftdurchlassöffnung 10 am Ventilgehäuse 6 erreicht hat (siehe dazu insbesondere Figuren 3 bis 5). Nach Beendigung oder Abbruch der Befüllung wird die Befüllvorrichtung mit ihrem Betätigungshebel 4 von der Einfüllöffnung weg bewegt und damit auch das Ventil 7 durch die Druckfeder 3 in seine Ausgangsstellung zurückgestellt.

Die Ventilscheibe 30 des Tellerventils 7 schließt sodann sowohl die Flüssigkeitsdurchflussöffnung 9 als auch die Luftdurchflussöffnung 10. Die Ventilscheibe 30 weist entsprechende Dichtlippen 20, 23 auf.

Die Hebelwelle 5 steht mit einem Mitnehmer 21 (Vierkant) zum Betätigungshebel 4 im formschlüssigen Kontakt (siehe Figur 3).

Mittels der Lageröffnung 22 im Betätigungshebel 4 wird dieser am Ventilgehäuse 6 gelagert.

## Patentansprüche

1. Befüllvorrichtung zum Befüllen eines Behältnisses mit Flüssigkeiten, umfassend ein rohrförmiges Ventilgehäuse (6) mit einem Durchflusskanal (8) sowie ein innerhalb des Ventilgehäuses (6) und an einem Ventilgehäuseende (16) angeordnetes Tellerventil (7) zur Regulierung des Durchflusskanals (8),
**dadurch gekennzeichnet, dass**
ein Schaft (32) des Tellerventils (7) beweglich in einer Ventilführungshülse (24) gelagert ist, und eine die Ventilführungshülse (24) umschließende, zwischen einem Federanschlag (19) und einer Federhaltescheibe (2) vorgespannte Druckfeder (3) so angeordnet ist, dass durch die angreifende Federkraft eine Ventilscheibe (30) des Tellerventils (7) eine Durchflussöffnung (9) des Ventilgehäuses (6) dichtend verschließt, ein Ventilhub des Tellerventils (7) durch den Abstand der Federhaltescheibe (2) zu einem Anschlag (13) der Ventilführungshülse (24) vorgegeben ist und wobei der Schaft (32) des Tellerventils (7) über eine Hebelwelle (5) mit einer gegen die Federkraft wirkende Kraft beaufschlagbar ist und die Hebelwelle (5) außerhalb des Ventilgehäuses (6) mit einem Betätigungshebel (4) verbunden ist, wobei der Betätigungshebel (4) beweglich gelagert ist, derart dass sich der Betätigungshebel (4) beim Öffnen des Tellerventils (7) vom Ventilgehäuseende (16) wegbewegt.

2. Befüllvorrichtung nach Anspruch 1, **dadurch gekennzeichnet, dass** ein Entlüftungsrohr (1) innerhalb des Ventilgehäuses (6) angeordnet ist und die Ventilscheibe (30) des Tellerventils (7) eine Luftdurchlassöffnung (10) des Ventilgehäuses (6) im geschlossenen Zustand dicht verschließt.

3. Befüllvorrichtung nach Anspruch 1, **dadurch gekennzeichnet, dass** die Hebelwelle (5) zum Äußeren des Ventilgehäuses (6) mittels einer Radialdichtung (15) abgedichtet ist.

4. Befüllvorrichtung nach Anspruch 1, **dadurch gekennzeichnet, dass** das Ventilgehäuse (6) zylindrisch ausgebildet ist.
